# FASCICULE DE BREVET EUROPEEN

(11) **EP 2 923 242 B1**
(45) Date de publication et mention de la délivrance du brevet: **15.06.2016**
(21) Numéro de dépôt: 13792342.1
(22) Date de dépôt: 14.11.2013
(51) Int. Cl.: G04B 15/08, G04B 15/14

(54) **ECHAPPEMENT A ANCRE POUR PIECE D'HORLOGERIE**
ANKERHEMMUNG FÜR EIN UHRWERK
LEVER ESCAPEMENT FOR A TIMEPIECE

(30) Priorité: 26.11.2012 CH 25362012
(43) Date de publication de la demande: 30.09.2015
(73) Titulaire: Detra SA, 1028 Préverenges (CH)
(72) Inventeur: TU, Xuan Mai, CH-1024 Ecublens (CH)
(74) Mandataire: Poindron, Cyrille
(86) Numéro de dépôt international: PCT/EP2013/073807
(87) Numéro de publication internationale: WO 2014/079765

(56) Documents cités:
- CH-A- 101 651
- CH-A2- 702 930
- DE-A1- 2 328 074
- GB-A- 682 566

## Description

La présente invention concerne un échappement à ancre pour pièce d'horlogerie, notamment pour une montre bracelet de type balancier spiral.

L'échappement à ancre est un type d'échappement bien connu, il comporte une ancre possédant des palettes d'entrée et de sortie coopérant avec une roue d'échappement et une fourchette coopérant avec la cheville de plateau du balancier.

Les échappements à ancre possèdent généralement des éléments fixes de limitation de l'amplitude d'oscillation de l'ancre sous forme de goupilles fixées à la platine. Ces éléments de limitation définissent les deux positions de repos de l'ancre. Dans ces positions, la fourchette est en appui contre les goupilles tandis qu'une dent de la roue d'échappement est en appui contre le plan de repos de la palette d'entrée ou de sortie de l'ancre.

Il existe aussi des échappements à ancre qui comportent des éléments mobiles de limitation de l'amplitude d'oscillation de l'ancre soit par une forme particulière de la roue d'échappement, soit par une forme particulière des palettes. Ces types d'échappement sont décrits dans les documents GB 682 566, CH 101 651, CH 569997, CH 702930.

Dans les documents précités, on propose uniquement les moyens pour limiter l'amplitude d'oscillation de l'ancre et non pas les moyens pour amener l'ancre à la position de repos optimale en fonction des tolérances de fabrication.

Pour obtenir un bon fonctionnement de l'échappement, la dent en appui sur les palettes d'entrée ou de sortie doit être positionnée très précisément par rapport à l'extrémité du plan de repos des palettes de façon que les phases de dégagement et d'impulsion de l'échappement se déroulent correctement. Compte tenu des tolérances de fabrication, un échappement à ancre nécessite généralement un ajustement final des positions des palettes d'entrée et de sortie. Cet ajustement est en général long et délicat car il peut influencer fortement le rendement de l'échappement.

Un but de la présente invention est de proposer un échappement à ancre qui ne nécessite pas d'opération d'ajustage des palettes en fonction des tolérances de fabrication.

Un autre but de l'invention est de proposer une pièce d'horlogerie mécanique équipée d'un tel échappement.

A cet effet, un premier aspect de l'invention est un échappement à ancre comprenant :
- une roue d'échappement
- un balancier
- un axe de balancier autour duquel le balancier peut pivoter,
- une ancre avec une palette d'entrée, et une palette de sortie,
- un axe d'ancre autour duquel l'ancre peut pivoter dans un mouvement d'oscillation angulaire,
un axe de référence (V) passant par l'axe de balancier et l'axe d'ancre
caractérisé en ce que la roue d'échappement, la palette d'entrée et la palette de sortie sont arrangées pour qu'un angle de fin de contact d'entrée β1 de l'ancre avec l'axe de référence (V) soit supérieur à un angle de repos de sortie δ2 de l'ancre avec l'axe de référence (V) et/ou pour qu'un angle de fin de contact de sortie β2 de l'ancre avec l'axe de référence (V) soit supérieur à un angle de repos d'entrée δ1 de l'ancre avec l'axe de référence (V).

La conception de l'échappement selon la présente invention implique que les réglages sont fortement réduits, car c'est en fin de phase d'impulsion que l'ancre se trouve en position angulaire maximale, et elle revient en arrière vers la position milieu avant d'être en position de repos. Ceci implique qu'elle n'est pas en butée sur des goupilles externes comme un échappement classique, mais que la position de repos est une position d'équilibre sur la roue d'échappement. Cette position d'équilibre est assurée par la conception de la forme des palettes et/ou de la roue d'échappement: aucun réglage n'est nécessaire.

Selon un mode de réalisation, le rapport β1/δ2 entre l'angle de fin de contact d'entrée β1 et l'angle de repos de sortie δ2 est supérieur à 1.045 et/ou en ce que le rapport β2/δ1 entre l'angle de fin de contact de sortie β2 et l'angle de repos d'entrée δ1 est supérieur à 1.045.

Selon un mode de réalisation, l'échappement comporte au moins un plan de conduite, se trouvant soit sur l'une des palettes de l'ancre, soit sur la roue d'échappement et orienté de sorte que le contact entre l'ancre et la roue d'échappement via ledit au moins un plan de conduite crée un couple qui tend à réduire l'angle entre l'ancre et l'axe de référence (V) reliant les axes de l'ancre et du balancier. En d'autres termes, la présente mise en oeuvre procure au moins un plan de conduite qui fait que l'ancre arrivera naturellement dans une position d'équilibre, car le plan de conduite est agencé pour créer un couple créant un mouvement vers la position d'équilibre.

Selon un mode de réalisation, des angles γ1 et/ou γ2 de conduite des palettes ou de conduite des dents de la roue d'échappement sont compris entre 12 et 38 degrés. Selon cette mise en oeuvre, la force de contact exercée par la roue d'échappement est en dehors du cône de frottement, donc l'ancre glissera pour arriver en position de repos. On peut envisager d'utiliser par exemple un couple de matériaux acier/rubis pour arriver à cet effet technique.

Selon un mode de réalisation, l'échappement possède des goupilles de limitation G1, G2 pour limiter un mouvement de l'ancre en cas de choc.

Un deuxième aspect de l'invention est une pièce d'horlogerie munie d'un échappement selon le premier aspect.

L'invention sera mieux comprise à la lecture de la description qui va suivre en se référant aux dessins annexés dans lesquels :
La figure 1 représente une vue générale en plan d'un échappement à ancre suisse classique.
La figure 2 représente la fin de contact entre la palette d'entrée et la dent de la roue d'échappement d'un échappement à ancre suisse classique.
La figure 3 représente la position de repos de sortie d'un échappement à ancre suisse classique.
La figure 4 représente un premier cas d'erreur de positionnement d'un échappement à ancre suisse classique.
La figure 5 représente un deuxième cas d'erreur de positionnement d'un échappement à ancre suisse classique.
La figure 6 représente la fin de contact entre la palette de sortie et la dent de la roue d'échappement d'un échappement à ancre suisse classique.
La figure 7 représente un premier exemple d'exécution de l'échappement selon l'invention.
La figure 8 illustre le détail des plans de conduite et de repos d'entrée du premier exemple d'exécution de l'échappement selon l'invention.
La figure 9 illustre le détail des plans de conduite et de repos de sortie du premier exemple d'exécution de l'échappement selon l'invention.
La figure 10 représente la fin de contact entre la palette d'entrée et la dent de la roue d'échappement du premier exemple d'exécution de l'échappement selon l'invention.
La figure 11 représente la position de repos de sortie du premier exemple d'exécution de l'échappement selon l'invention.
La figure 12 représente la fin de contact entre la palette de sortie et la dent de la roue d'échappement du premier exemple d'exécution de l'échappement selon l'invention.
La figure 13 représente un deuxième exemple d'exécution de l'échappement selon l'invention.
La figure 14 représente le détail des plans de conduite et de repos dans la position de repos d'entrée de l'exemple de la figure 13.
La figure 15 représente le détail des plans de conduite et de repos dans la position de repos de sortie de l'exemple de la figure 13.
La figure 16 représente une variante du deuxième exemple d'exécution de l'échappement selon l'invention.
La figure 1 représente une vue générale en plan d'un échappement à ancre suisse classique. Cet échappement possède :
   - une roue d'échappement 1 tournant autour de l'axe de rotation 11 dans le sens horaire.
   - une ancre 2 tournant autour de l'axe 21 et comprenant une palette d'entrée 22, une palette de sortie 23 et une fourchette 24
   - un plateau de balancier 3 tournant autour de l'axe 31 et portant une cheville 32
   - les goupilles de limitation 41 et 42.

Dans le mode de réalisation représenté, l'ancre 2 comprend une fourchette 24 qui s'engage de manière temporaire lors des oscillations avec la goupille 32, ce qui provoque un mouvement d'oscillation angulaire de l'ancre 2 autour de son axe d'ancre 21. On peut définir alors une droite F qui passe par l'axe d'ancre 21 et par l'axe de symétrie de la fourchette 24. C'est cette droite F qui est utilisée pour mesurer l'angle de l'ancre 2 avec l'axe de référence V. On comprend que si la fourchette est agencée sur le balancier et la goupille sur l'ancre, alors la droite F passera par la goupille (de l'ancre), et par l'axe d'ancre 21.

Les positions des différents éléments de l'échappement de la figure 1 correspondent à la position de repos d'entrée de l'ancre. Dans cette position, la dent 12 de la roue d'échappement est en appui sur le plan de repos 221 de la palette d'entrée 22 et la fourchette 24 est en appui sur la goupille 41. Lorsque la cheville de plateau 32 tournant dans le sens antihoraire vient en contact avec la fourchette 24 pour dégager l'ancre de sa position de repos d'entrée, la dent 12 de la roue d'échappement glisse sur le plan d'impulsion 222 de la palette d'entrée.

La figure 2 représente la fin de contact entre la palette d'entrée et la dent 12 de la roue d'échappement. Dans cette position la droite F de la fourchette 24 fait un angle α1 par rapport à l'axe de référence V passant par les axes 21 et 31. Lorsque la dent 12 quitte le plan d'impulsion 222 de la palette d'entrée, la dent 13 de la roue d'échappement va rencontrer la palette de sortie 23. Dans ce cas, plusieurs possibilités se présentent :
- si tous éléments de l'échappement : la roue d'échappement 1, les palettes d'entrée et de sortie 22 et 23, l'ancre, les goupilles 41 et 42, la distance entre les axes de rotation, ont les dimensions idéales correspondantes aux valeurs nominales, la dent 13 vient en contact avec le plan de repos 231 et pousse la fourchette de l'ancre vers la goupille 42 pour se stabiliser à la position de repos de sortie représentée par la figure 3. Généralement la position idéale de l'extrémité de la dent par rapport à l'extrémité du plan de repos des palettes est de l'ordre de 0.05 mm.
   Dans la position de repos de sortie, la droite F de la fourchette 24 fait un angle δ2 par rapport à l'axe de référence V passant par les axes 21 et 31. On constate que dans un échappement à ancre classique, l'angle de fin de contact d'entrée α1 est plus petit que l'angle de repos de sortie δ2.
- si un ou plusieurs éléments de l'échappement ne possèdent pas la valeur idéale, la dent 13 peut se reposer soit sur le plan d'impulsion 232 au lieu du plan de repos 231 (figure 4), soit sur le plan de repos 231 à une grande distance par rapport à l'extrémité de ce plan (figure 5). Dans ces 2 cas le rendement de l'échappement diminue de façon significative.

Par analogie, la figure 6 représente la fin de contact entre la palette de sortie 23 et la dent 13 de la roue d'échappement. Dans cette position, α2 représente l'angle entre l'axe de référence V et la droite F de la fourchette. L'angle de fin de contact de sortie α2 est également inférieur à l'angle de repos d'entrée δ1 correspondant à la position de repos d'entrée de l'ancre.

On comprend aisément que lorsque les angles de fin de contact α1 et α2 sont inférieurs aux angles de repos δ2, δ1, et compte tenu des tolérances de fabrication, le réglage final de la longueur des palettes est inévitable pour obtenir un bon fonctionnement de l'échappement.

Pour remédier à cet inconvénient, l'invention propose un type d'échappement tel que décrit ci dessous.

La figure 7 représente un premier exemple d'exécution de l'échappement selon l'invention. Cet échappement possède :
- une roue d'échappement 5 tournant autour de l'axe de rotation 51 dans le sens horaire.
- une ancre 6 tournant autour de l'axe 61 et comprenant une palette d'entrée 62 et une palette de sortie 63 et une fourchette 64
- un plateau de balancier 7 tournant autour de l'axe 71 et portant une cheville 72.

La palette d'entrée comprend un plan de repos 621, un plan d'impulsion 622, un plan de conduite 623 tandis que la palette de sortie possède un plan de repos 631, un plan d'impulsion 632, un plan de conduite 633

La droite qui relie les axes 61 et 71 sert d'axe de référence V pour la mesure de l'angle de la droite F de l'ancre 6.

Dans la figure 7, l'échappement se trouve à la position de repos d'entrée de l'ancre, l'axe de la fourchette F fait un angle δ1 par rapport à V. Dans cette position, la dent 52 de la roue d'échappement est en appui sur l'intersection des plans de repos et de conduite 621 et 623 de la palette d'entrée 62.

Cette position est une position de repos ou d'équilibre stable car les surfaces de repos 621 et de conduite 623 sont orientées par rapport à l'axe de rotation 61 de façon que la dent 52 pousse l'ancre dans le sens antihoraire si elle est en appui sur la surface 621 et dans le sens horaire si elle est en appui sur la surface 623.

Par analogie, l'intersection entre les plans de repos 631 et de conduite 633 est aussi une position de repos ou d'équilibre stable pour la dent 53 car les surfaces de repos 631 et de conduite 633 sont orientées par rapport à l'axe de rotation 61 de façon que la dent 53 pousse l'ancre dans le sens horaire si elle se trouve sur la surface 631 et dans le sens antihoraire si elle se trouve sur la surface 633.

De façon générale, les surfaces de conduite et de repos sont arrangées pour que, lorsque la dent de la roue d'échappement est en appui sur une surface de conduite, elle déplace l'ancre pour réduire l'angle entre l'axe F de la fourchette et l'axe de référence V, tandis que si elle est en appui sur une surface de repos, elle déplace l'ancre pour augmenter cet angle.

La figure 8 illustre le détail des plans de conduite 623 et de repos 621.

Dans cette figure n621 est la normale au plan 621 et n623 est la normale au plan 623 tandis que d1 représente la droite reliant l'intersection des plans 621, 623 et l'axe 61.

L'angle ξ1 entre n621 et d1 représente l'angle de tirage de la palette d'entrée et l'angle γ1 entre n623 et d1 représente l'angle de conduite de la palette d'entrée.

Par analogie, la figure 9 illustre le détail des plans de conduite 633 et de repos 631.

L'angle ξ2 entre n631 et d2 représente l'angle de tirage de la palette de sortie et l'angle γ2 entre n633 et d2 représente l'angle de conduite de la palette de sortie.

Pour obtenir une bonne stabilisation de la dent au point de repos, selon la fréquence du balancier spiral et le nombre de dents de la roue d'échappement, la valeur de ξ1,ξ2 doit être comprise entre 5 et 20 degrés et la valeur de γ1,γ2 entre 12 et 38 degrés.

Lorsque la cheville de plateau 72 de la figure 7 entre en contact avec la fourchette 64, elle dégage l'ancre de sa position de repos d'entrée. La dent 52 de la roue d'échappement glisse sur le plan d'impulsion 622 de la palette d'entrée.

La figure 10 représente la fin de contact entre la palette d'entrée et la dent 52 de la roue d'échappement, dans cette position l'angle entre F et V est égal à β1. Cet angle est choisi de sorte que, compte tenu des tolérances de fabrication, la dent 53 rencontre toujours le plan de conduite 633. Dans ces conditions, la dent 53, s'appuyant sur la surface 633, pousse l'ancre dans le sens antihoraire pour l'amener à la position stable de sortie représentée par la figure 11.

On remarque que dans le cas de l'échappement selon l'invention, l'angle β1 est plus grand que l'angle δ2 contrairement au cas d'un échappement classique.

Par analogie, la figure 12 représente la fin de contact entre la palette de sortie et la dent 53 de la roue d'échappement. Dans cette position, β2 représente l'angle entre la droite V et l'axe F de la fourchette. Cet angle β2 est également supérieur à l'angle δ1 de la position de repos d'entrée.

Des essais pratiques ont montré que pour que les dents de la roue d'échappement rencontrent toujours les plans de conduite 623 et 633 après le contact avec les plans d'impulsion 632 et 622, dans toute la plage des tolérances de fabrication usuelles, il faut que le rapport β1/δ2 entre l'angle de fin de contact d'entrée β1 et l'angle δ2 soit supérieur à 1.045. De même, le rapport β2/δ1 entre l'angle de fin de contact de sortie β2 et δ1 doit être supérieur à 1.045.

Ce rapport peut varier en fonction de plusieurs paramètres tels que les angles δ1, δ2, le nombre de dents de la roue d'échappement, la largeur de la tête des dents de la roue d'échappement, largeur des palettes etc.

La figure 13 représente un deuxième exemple d'exécution de l'échappement selon invention. Cet échappement possède :
- une roue d'échappement 8 tournant autour de l'axe de rotation 81 dans le sens horaire.
- une ancre 9 tournant autour de l'axe 91 et comprenant une palette d'entrée 92 et une palette de sortie 93 et une fourchette 94
- un plateau de balancier 7 tournant autour de l'axe 71 et portant une cheville 72.

Le principe de fonctionnement de cet échappement est pratiquement identique à celui de la figure 7 à l'exception des plans de conduite. Dans l'exemple d'exécution de la figure 7, les plans dé conduite 623 et 633 sont placés sur les palettes de l'ancre tandis que dans le présent cas ces plans de conduite sont placés au niveau des dents de la roue d'échappement.

Dans la figure 13, les plans de conduite 821, 831 des dents 82 et 83 sont représentés.

La figure 14 représente le détail des plans de conduite 821 et de repos 921.
L'angle ξ1 entre n921 et d1 représente l'angle de tirage de la palette d'entrée et l'angle γ1 entre n821 et d1 représente l'angle de conduite d'entrée de la dent de la roue d'échappement.
On constate que les 2 plans ont les mêmes fonctions que celles dans le cas du premier exemple d'exécution.

Par analogie, la figure 15 illustre le détail des plans de conduite 831 et de repos 931.

L'angle ξ2 entre n931 et d2 représente l'angle de tirage de la palette de sortie et l'angle γ2 entre n831 et d2 représente l'angle de conduite de sortie de la dent de la roue d'échappement.

La figure 16 représente une variante du deuxième exemple d'exécution de l'échappement selon invention. Dans cet exemple d'exécution l'échappement possède, en plus des éléments de l'exemple 13, deux goupilles de limitation G1, G2. Ces goupilles ne participent pas au fonctionnement normal de l'échappement mais ils ont pour but de limiter l'amplitude de l'ancre dans le cas des très grands chocs. Il est bien évident que ces goupilles doivent être placées en dehors des trajectoires de l'ancre dans le cas du fonctionnement normal, car à la différence d'un échappement classique, elles ne servent pas de butées mécanique pendant le fonctionnement normal.

## Revendications

1. Echappement à ancre comprenant :
- une roue d'échappement (5 ; 8),
- un balancier (7),
- un axe de balancier (71) autour duquel le balancier (7) peut pivoter,
- une ancre (6 ; 9) avec une palette d'entrée (62 ; 92), et une palette de sortie (63 ; 93),
- un axe d'ancre (61 ; 91) autour duquel l'ancre (6 ; 9) peut pivoter dans un mouvement d'oscillation angulaire,
une droite (V) passant par l'axe de balancier (71) et l'axe d'ancre (61 ; 91),
**caractérisé en ce que** la roue d'échappement (5 ; 8), la palette d'entrée (62 ; 92) et la palette de sortie (63 ; 93) sont arrangées pour qu'un angle de fin de contact d'entrée β1 de l'ancre (6 ; 9) avec la droite (V) soit supérieur à un angle de repos de sortie δ2 de l'ancre (6 ; 9) avec la droite (V) ;
et/ou pour qu'un angle de fin de contact de sortie β2 de l'ancre (6 ; 9) avec la droite (V) soit supérieur à un angle de repos d'entrée δ1 de l'ancre (6 ; 9) avec la droite (V).

2. Echappement selon la revendication 1 **caractérisé en ce que** le rapport β1/δ2 entre l'angle de fin de contact d'entrée β1 et l'angle de repos de sortie δ2 est supérieur à 1.045 et/ou **en ce que** le rapport β2/δ1 entre l'angle de fin de contact de sortie β2 et l'angle de repos d'entrée δ1 est supérieur à 1.045.

3. Echappement selon la revendication 1 ou 2, **caractérisé en ce qu'**il comporte au moins un plan de conduite (623, 633 ;821,831), se trouvant soit sur l'une des palettes (62, 63 ; 92, 93) de l'ancre (6 ; 9), soit sur la roue d'échappement (5 ; 8) et orienté de sorte que le contact entre l'ancre (6 ; 9) et la roue d'échappement (5 ; 8) via ledit au moins un plan de conduite crée un couple qui tend à réduire l'angle entre l'ancre (6 ; 9) et l'axe de référence (V) reliant l'axe de l'ancre (61 ; 91) et l'axe du balancier (71).

4. Echappement selon la revendication 3, **caractérisé en ce que** des angles γ1 et/ou γ2 de conduite des palettes (62, 63 ; 92, 93) ou de conduite des dents de la roue d'échappement (5 ; 8) sont compris entre 12 et 38 degrés.

5. Echappement selon l'une des revendications 1 à 4, **caractérisé en ce qu'**il possède des goupilles de limitation (G1, G2) pour limiter un mouvement de l'ancre (6 ; 9) en cas de choc.

6. Pièce d'horlogerie munie d'un échappement selon l'une des revendications 1 à 5.

## Patentansprüche

1. Ankerhemmung, umfassend:
- ein Hemmungsrad (5; 8),
- eine Unruh (7),
- eine Unruhachse (71), um welche die Unruh (7) schwingen kann,
- einen Anker (6; 9) mit einer Eingangspalette (62; 92) und einer Ausgangspalette (63; 93),
- eine Ankerachse (61; 91), um welche der Anker (6; 9) in einer winkligen Schwingbewegung schwingen kann,
- wobei eine Gerade (V) durch die Unruhachse (71) und die Ankerachse (61; 91) verläuft,
**dadurch gekennzeichnet, dass** das Hemmungsrad (5; 8), die Eingangspalette (62; 92) und die Ausgangspalette (63; 93) angeordnet sind, damit ein Eingangskontaktendwinkel β1 des Ankers (6; 9) mit der Geraden (V) größer ist als ein Ausgangsruhewinkel δ2 des Ankers (6; 9) mit der Geraden (V),
und/oder damit ein Ausgangskontaktendwinkel β2 des Ankers (6; 9) mit der Geraden (V) größer ist als ein Eingangsruhewinkel δ1 des Ankers (6; 9) mit der Geraden (V).

2. Hemmung nach Anspruch 1, **dadurch gekennzeichnet, dass** das Verhältnis β1/δ2 zwischen dem Eingangskontaktendwinkel β1 und dem Ausgangsruhewinkel δ2 größer als 1,045 ist und/oder dass das Verhältnis β2/δ1 zwischen dem Ausgangskontaktendwinkel β2 und dem Eingangsruhewinkel δ1 größer als 1,045 ist.

3. Hemmung nach Anspruch 1 oder 2, **dadurch gekennzeichnet, dass** sie mindestens eine Führungsebene (623, 633; 821, 831) aufweist, die sich entweder auf einer der Paletten (62, 63; 92, 93) des Ankers (6; 9) oder auf dem Hemmungsrad (5; 8) befindet und derart ausgerichtet ist, dass der Kontakt zwischen dem Anker (6; 9) und dem Hemmungsrad (5; 8) über die mindestens eine Führungsebene ein Moment erzeugt, das tendenziell den Winkel zwischen dem Anker (6; 9) und der Referenzachse (V), welcher die Ankerachse (61; 91) und die Unruhachse (71) verbindet, reduziert.

4. Hemmung nach Anspruch 3, **dadurch gekennzeichnet, dass** Führungswinkel γ1 und/oder γ2 der Paletten (62, 63; 92, 93) oder Führungswinkel der Zähne des Hemmungsrads (5; 8) zwischen 12 und 38 Grad inklusive sind.

5. Hemmung nach einem der Ansprüche 1 bis 4, **dadurch gekennzeichnet, dass** sie Begrenzungsstifte (G1, G2) für die Begrenzung einer Bewegung des Ankers (6; 9) bei einem Stoß besitzt.

6. Uhr, ausgestattet mit einer Hemmung nach einem der Ansprüche 1 bis 5.

## Claims

1. A lever escapement comprising:
- an escapement wheel (5; 8),
- a balance wheel (7),
- a balance wheel axis (71) around which the balance wheel (7) can pivot,
- a lever (6; 9) with an input pallet stone (62; 92), and an output pallet stone (63; 93),
- a lever axis (61; 91) around which the lever (6; 9) can pivot in an angular oscillation movement,
- a straight line (V) passing through the balance wheel axis (71) and the lever axis (61; 91),
**characterized in that** the escapement wheel (5; 8), the input pallet stone (62; 92) and the output pallet stone (63; 93) are arranged so that an input end of contact angle β1 of the lever (6; 9) with the straight line (V) is higher than an output locking-angle δ2 of the lever (6; 9) with the straight line (V);
and/or so that an output end of contact angle β2 of the lever (6; 9) with the straight line (V) is higher than an input locking-angle δ1 of the lever (6; 9) with the straight line (V).

2. The escapement according to claim 1 **characterized in that** the ratio β1/δ2 between the input end of contact angle β1 and the output locking-angle δ2 is higher than 1.045 and/or **in that** the ratio β2/δ1 between the output end of contact angle β2 and the input locking angle δ1 is higher than 1.045.

3. The escapement according to claim 1 or 2, **characterized in that** it includes at least one driving plane (623, 633; 821, 831), being either on one of the pallet stones (62, 63,; 92, 93) of the lever (6; 9), or on the escapement wheel (5; 8) and oriented so that the contact between the lever (6; 9) and the escapement wheel (5;8) via said at least one driving plane creates a torque which tends to reduce the angle between the lever (6; 9) and the reference axis (V) connecting the axis of the lever (61; 91) and the axis of the balance wheel (71).

4. The escapement according to claim 3, **characterized in that** driving angles γ1 and/or γ2 of the pallet stones (62, 63; 92, 93) or of the teeth of the escapement wheel (5; 8) range between 12 and 38 degrees.

5. The escapement according to any of claims 1 to 4, **characterized in that** it has limiting pins (G1, G2) to limit a movement of the lever (6; 9) in the event of shock.

6. A timepiece fitted with an escapement according to any of claims 1 to 5.
